# EUROPÄISCHE PATENTANMELDUNG

(11) **EP 1 225 332 A1**
(43) Veröffentlichungstag der Anmeldung: **24.07.2002**
(21) Anmeldenummer: 01810043.8
(22) Anmeldetag: 17.01.2001
(51) Int. Cl.: F04B 27/02, F04B 39/00

(54) **Kompressor**

(71) Anmelder: Fritz Haug AG, 9015 St. Gallen-Winkeln (CH)
(72) Erfinder: Frefel, Beat, 9402 Mörschwil (CH)
(74) Vertreter: Hepp, Dieter

(57) **Zusammenfassung**

Die Erfindung betrifft einen Kompressor mit wenigstens einer Kompressoreinheit (123, 123'), die zwei Kolben (1, 1', 1", 1"'), zwei Zylinder (2, 2', 2'', 2''') und ein Verbindungselement (3) aufweist, wobei Längsachsen der Kolben (1, 1', 1", 1''') und Zylinder (2, 2', 2'', 2''') miteinander fluchten und eine Längsachse (AA', BB') bilden, wobei das Verbindungselement (3) zwischen den Kolben (1, 1', 1'', 1''') auf der Längsachse (AA', BB') liegt und die Kolben (1, 1', 1'', 1''') miteinander verbindet, wobei eine Welle (4) zum Antreiben der Kolben (1, 1', 1'', 1''') vorgesehen ist, wobei die Kolben (1, 1', 1'', 1''') jeder Kompressoreinheit (123, 123') über einen Pleuel (5, 5'') mit der Welle (4) verbunden sind und der Pleuel (5, 5'') in der Längsachse (AA', BB') liegt.

## Beschreibung

Die Erfindung betrifft einen Kompressor mit mindestens einer Kompressoreinheit gemäss der Definition im Oberbegriff des Patentanspruches 1.

Aus der Schrift WO 85/02232 ist ein Kolbenverdichter bekannt, bei dem zwei Kolben in getrennten Zylindern verdichtend arbeiten. Die beiden Kolben sind durch eine feste, biegesteife Kolbenstange in einer axialen Ausrichtung winkelsteif miteinander verbunden. Ein Rotationsantrieb versetzt über einen Exzentertrieb die paarweise gekoppelten Kolben in eine linear Hin - und Herbewegung.

Der Rotationsantrieb greift über den Exzenter seitlich an der Kolbenstange an, wodurch an der Kolbenstange und an den Kolben exzentrisch wirkenden Kräfte und Drehmomente erzeugt werden. Diese exzentrische wirkenden Kräfte und Drehmomente haben einen hohen Verschleiss zur Folge und limitieren somit die Lebensdauer des Kompressors. Sie bremsen aber auch die Kolbengeschwindigkeit und limitieren somit die Leistung des Kompressors.

Der vorliegenden Erfindung liegt die Aufgabe zugrunde, einen verbesserten Kompressor zu schaffen, welcher Kompressor insbesondere grosse Kolbenkräfte übertragen kann, von einfacher Bauweise ist, lange Wartungsintervalle und eine lange Lebensdauer gewährleistet und mit gängigen und bewährten Techniken und Standards des Maschinenbaus herstellbar ist.

Diese Aufgabe wird durch die vorliegende Erfindung gemäss der Definition der Patentansprüche gelöst.

Die Erfindung basiert auf einer konsequenten Trennung von Abstützung sowie Antrieb eines Kompressors.

Der Kompressor weist wenigstens eine Kompressoreinheit auf, die aus zwei Kolben, zwei Zylindern und einem Verbindungselement besteht. Die Kompressoreinheit und ihre Elemente sind entlang einer gemeinsamen Längsachse geradlinig ausgerichtet, die Kolben und Zylinder fluchten miteinander entlang dieser Längsachse, wobei das Verbindungselement zwischen den Kolben liegt und diese miteinander verbindet und in jedem Zylinder ein Kolben eine Hin-und Herbewegung ausführt.

Die beiden Kolben der Kompressoreinheit sind durch das Verbindungselement winkelsteif miteinander verbunden. Die Kolben stabilisieren sich damit gegenseitig in ihren Zylindern und in einem grossem Abstand zueinander, ohne dass es dabei eines weiteren Lagers für das Verbindungselement bedarf.

Der Antrieb der Kompressoreinheit erfolgt über einen Pleuel, der exzentrisch auf einer Welle befestigt ist und von dieser angetrieben wird. Hierzu ist der Pleuel über ein Pleuelauge an der Welle angebracht und er ist über ein Pleuellager an der Kompressoreinheit angebracht. Der Pleuel liegt in der Längsachse der Kompressoreinheit. Insbesondere liegt das Pleuellager im Betrieb des Kompressors permanent in der Längsachse der Kompressoreinheit, während das Pleuelauge eine Drehbewegung um die die Längsachse der Kompressoreinheit schneidende Achse der Welle ausführt. Die Antriebskraft wird so direkt in die Längsachse der Kompressoreinheit, insbesondere in das auf der Längsachse liegende Verbindungselement geleitet. Auf diese Weise überträgt der Pleuel nur Druck - und Zugkräfte von der Welle auf die Kolben, was insbesondere bei grossen zu übertragenen Kräften zu einer Minimierung der Pleuellager-Belastung und zu einer Maximierung der Pleuellager-Lebensdauer führt.

Ermöglicht wird dies vor allem dadurch, dass das Verbindungselement symmetrisch zur Längsachse der Kompressoreinheit ausgerichtet ist und einen Käfig um den Pleuel bildet. Der Pleuel liegt so auf der Längsachse der Kompressoreinheit im Verbindungselement. In einer vorteilhaften Ausführungsform wird der Pleuel zumindestens im Bereich vom Pleuelauge durch Seitenstreben des Käfigs umgeben und der Pleuel wird im Bereich des Pleuellagers durch gabelartige Endabschnitte des Käfigs umgeben.

Die Welle ist dabei ebenfalls symmetrisch zur Längsachse der Kompressoreinheit im Bereich vom Pleuelauge und ragt in den Käfig des Verbindungselementes hinein bzw. durch den Käfig des Verbindungselementes durch. In einer bevorzugten Ausführungsform schneidet die Welle die Achse der Kompressoreinheit in Äquidistanz zu den Zylindern.

Um die Antriebskraft vom Pleuel in die Kompressoreinheit zu leiten, ist das Pleuellager an einer Stirnseite von einem der Kolben der Kompressoreinheit angebracht, und zwar im Bereich der Verbindung des Kolbens mit dem Verbindungselement. Die Stirnseite liegt ausserhalb vom Kolben.

Der Pleuel ist somit nicht wie im Stand der Technik üblich, im Inneren des Kolbens, und zwar am Boden des Kolbens, sondern aussenseitig, ausserhalb eines von einer Kolbenwand begrenzten Kolbenraumes gelagert. Dies hat einen weiteren Vorteil, nämlich dass bei Betrieb des Kompressors eine möglichst geringe Erwärmung des Pleuellagers durch den erhitzten Kolben bzw. Zylinder erfolgt, was zu langen Wartungsintervallen und einer hohen Lebensdauer des Pleuellagers führt. Somit wird ein Wärmetransport vom Kolben bzw. Zylinder in das Pleuellager minimiert und es wird ein Wärmetransport vom Pleuellager in die Umgebung maximiert.

Der Kompressor lässt sich mit zwei oder mehreren Kompressoreinheiten in einer sternförmigen Anordnung entlang von zwei oder mehreren Achsen anordnen. Die Kompressoreinheiten sind im Abstand zueinander angeordnet, sie werden von einer gemeinsamen Welle angetrieben. In einer bevorzugten Ausführungsform weist der Kompressor eine Stern-Bauart auf, mit zwei in einer Ebene senkrecht aufeinander stehenden Kompressoreinheiten. Die Zylinder sind in der Ebene auf einem Kreis äquidistant zur Welle und senkrecht zur Drehachse der Welle angeordnet.

Im Folgenden wird die Erfindung anhand der Fig. 1 bis 4 in Ausführungsbeispielen im Detail erläutert.
- Fig. 1: zeigt schematisch eine Kompressoreinheit mit zwei Zylindern und zwei Kolben, wobei die Kolben über ein Verbindungselement miteinander verbunden sind,
- Fig. 2: zeigt eine Draufsicht auf eine Kompressoreinheit mit Kolben und Zylindern in Schnittdarstellung,
- Fig. 3: zeigt einen Schnitt durch eine Kompressoreinheit gemäss Figur 2 und längs der Achse AA' und
- Fig. 4: zeigt eine Draufsicht auf einen Kompressor mit zwei Kompressoreinheiten mit Kolben und Zylindern in Schnittdarstellung.

Der in zwei beispielhaften Ausführungsformen gemäss den Fig. 2 bis 4 dargestellte Kompressor weist zumindest eine Kompressoreinheit 123, 123' bestehend aus zwei Kolben 1, 1', 1'', 1''', zwei Zylindern 2, 2', 2'', 2''' und einem Verbindungselement 3 auf. Fig. 1 zeigt schematisch eine solche Kompressoreinheit 123, 123'. Die Kompressoreinheit 123, 123' und ihre Elemente sind entlang einer Längsachse AA', BB' angeordnet. In jedem Zylinder 2, 2', 2'', 2''' wird ein Kolben 1, 1', 1'', 1''' geführt. die Hin-und Herbewegung der Kolben 1, 1', 1'', 1''' ist durch einen Doppelpfeil dargestellt. Die zwei Kolben 1, 1', 1'', 1''' sind durch ein Verbindungselement 3 miteinander verbunden. Das Verbindungselement 3 ist zwischen den Kolben 1, 1', 1'', 1''' angeordnet. Die Kompressoreinheit 123, 123' wird durch die Zylinder 2, 2', 2'', 2''' begrenzt. Das Verbindungselement 3 ist fest und biegesteif so dass die Kolben 1, 1', 1'', 1''' entlang der Längsachse AA', BB' winkelsteif miteinander verbunden sind. Die Kolben 1, 1', 1'', 1''' stützen sich somit über das Verbindungselement 3 gegenseitig ab, so dass sie bei einer Hin- und Herbewegung entlang der Längsachse AA', BB' der Kompressoreinheit 123, 123' nicht verkannten können. Diese gegenseitige Abstützung der Kolben 1, 1', 1'', 1''' erfolgt auf den Zylinderinnenwänden. Durch diese gegenseitige Abstützung der Kolben 1, 1', 1'', 1''' wird die Dichtung in den Zylindern 2, 2', 2'', 2''' vereinfacht, da für jeden Kolben 1, 1', 1'', 1''' nur noch eine beispielsweise ringförmige Dichtung pro Zylinder 2, 2', 2'', 2''' nötig ist.

Wie in der Ausführungsform eines Kompressors gemäss Fig. 2 beispielhaft gezeigt, sind zwei Kolben 1, 1' über ein Verbindungselement 3 fest miteinander verbunden. Die Verbindung der Kolben 1, 1' zum Verbindungselement 3 erfolgt beispielsweise über Schraubverbindungen. Jeweils ein Ende vom Verbindungselement 3 ist über zumindest eine Schraubverbindung an der Stirnseite 10, 10' eines Kolbens 1, 1' befestigt. Dem Fachmann stehen bei Kenntnis der vorliegenden Erfindung vielfältige Variationen diesbezüglich zur Verfügung. So sind natürlich andere Befestigungsmöglichkeiten als Schraubverbindungen möglich, beispielsweise sind Klebe- bzw. Nietverbindungen möglich.

Die Kolben 1, 1', 1'', 1''' begrenzen je einen Kompressionsraum im Inneren, am Boden der Zylinder 2, 2', 2'', 2'''. Bei einer Hin- Herbewegung der Kolben entlang der Längsachse AA', BB' werden die Kompressionsräume mehr oder weniger begrenzt, beispielsweise wird ein in einen wenig begrenzten Kompressionsraum eingelassenes Gas durch Verkleinerung des Kompressionsraumes komprimiert. Das komprimierte Gas wird im komprimierten Zustand aus dem Kompressionsraum gelassen. Vorteilhafterweise arbeitet der Kompressor regelmässig getaktet. Die Funktionsweise von Kompressoren ist dem Fachmann bekannt und wird hier nicht weiter erläutert.

Der Kompressor wird über einen Rotationsantrieb 6 angetrieben. Beispielsweise handelt es sich bei dem Rotationsantrieb um einen Elektromotor in einer Ausführungsform gemäss Fig. 3. Der Rotationsantrieb treibt eine Welle 4 zu einer Drehbewegung um eine Achse ZZ' an. Die Drehbewegung der Welle 4 ist in den Fig. 1, 2 und 4 durch einen gekrümmten Pfeil dargestellt. In den gezeigten Ausführungsbeispielen dreht sich die Welle 4 in einer XY-Ebene schräg zur, bevorzugterweise senkrecht zur Längsachse AA', BB' der wenigstens einen Kompressoreinheit 123, 123'. Gemäss den Fig. 1 bis 4 liegt wenigstens eine Längsachse AA', BB' in der XY-Ebene und die Achse ZZ' liegt senkrecht dazu. Gemäss den Fig. 2 und 4 liegt die XY-Ebene in der Blattebene. Die Welle 4 schneidet die Längsachse AA', BB' der Kompressoreinheit 123, 123' somit senkrecht und in bevorzugten, jedoch nicht zwingenden Ausführungsformen in Äquidistanz zu den Zylindern 2, 2', 2'', 2'''.

Die Drehbewegung der Welle 4 wird über einen Pleuel 5 ,5'' auf eine Kompressoreinheit 123, 123' übertragen. Beispielsweise ist ein Pleuel 5, 5'' über ein Pleuelauge 50, 50'' mit der Welle 4 verbunden und der Pleuel 5, 5'' ist über ein Pleuellager 51, 51'' mit der Kompressoreinheit 123, 123' verbunden. Der Pleuel 5, 5'' liegt somit in der Längsachse AA, BB' der Kompressoreinheit 123, 123'. Dies ist in den beispielhaften Ausführungsformen eines Kompressors gemäss den Fig. 2 und 4 dargestellt. Insbesondere liegt das Pleuellager 51, 51'' im Betrieb des Kompressors permanent auf dieser Längsachse AA', BB', während das Pleuelauge 50, 50' eine Drehbewegung um die diese Längsachse AA', BB' schneidende Achse ZZ' der Welle 4 ausführt. Die Antriebskraft wird so direkt in die Längsachse AA', BB' der Kompressoreinheit 123, 123' geleitet. Fig. 2 zeigt zwei beispielhafte Positionen vom Pleuelauge 50 bei einer Drehbewegung um die Achse ZZ' der Welle 4.

Das Verbindungselement 3 bildet einen Käfig 300 um den Pleuel 5, 5''. Der Pleuel 5, 5'' liegt auf der Längsachse AA', BB' im Verbindungselement 3. In der Ausführungsform gemäss Fig. 2 und 3 ist der Pleuel 5 von mindestens zwei Seitenstreben 30, 30' des Verbindungselementes 3 umgeben. In der Seitenansicht gemäss Fig. 3 ist der Pleuel 5 durch eine vordere Seitenstrebe 30 verdeckt und gestrichelt gezeichnet. Der Pleuel 5 ist somit zumindestens im Bereich vom Pleuelauge 50 von Seitenstreben 30, 30' eines Käfigs 300 umgeben. Diese Seitenstreben 30, 30' liegen in der XY-Ebene senkrecht zur ZZ'-Achse der Welle 4, um die das Pleuelauge 50 im Betrieb des Kompressors eine Drehbewegung ausführt. In der Ausführungsform gemäss Fig. 2 und 3 ist das Verbindungselement 3 mit mindestens zwei gabelartigen Endabschnitten 31, 31', 31'', 31''' an jedem der Kolben 1, 1' befestigt und umgibt den Pleuel 5, 5'' mit diesen gabelartigen Endabschnitten 31, 31', 31'', 31''' käfigartig im Bereich der Stirnseite 10, 10' der Kolben 1, 1'. Zumindestens zwei gabelartige Endabschnitte 31, 31' halten einen Bolzen vom Pleuellager 51.

Um die Antriebskraft in den Pleuel 5 zu leiten, schneidet die Welle 4 die Längsachse AA', BB' der Kompressoreinheit 123, 123' im Bereich vom Pleuelauge 50, 50' und ragt im Bereich der Seitenstreben 30, 30' in den Käfig 300 des Verbindungselementes 3 hinein bzw. durch den Käfig 300 des Verbindungselementes 3 durch. Um die Antriebskraft vom Pleuel 5, 5'' in die Kompressoreinheit 123 zu leiten, ist das Pleuellager 51, 51'' an einer Stirnseite 10, 10'' von einem der Kolben 1, 1'' der Kompressoreinheit 123 angebracht, und zwar im Bereich der gabelartigen Endabschnitte 31, 31', 31'', 31''' vom Käfig 300 des Verbindungselementes 3.

Der Pleuellager 51, 51'' ist somit nicht, wie im Stand der Technik üblich im Inneren des Kolbens und dort am Boden des Kolbens angebracht, sondern ausserhalb des Kolbens 1, 1''. Durch die Anordnung vom Pleuellager 51, 51'' ausserhalb des Kolbens 1, 1'' wird ein Transport von Wärme von erwärmten Kolben bzw. Zylindern in die Pleuellager minimiert. Gleichzeitig wird ein Abtransport von Wärme vom Pleuellager 51, 51'' in die Umgebung maximiert. Das Pleuellager 51, 51'' hat somit möglichst tiefe Betriebstemperaturen was zu langen Wartungsintervallen und hohen Lebensdauern führt.

In den Ausführungsformen von Kompressionen gemäss Fig. 2 und 3 ist eine Kompressoreinheit 123 bestehend aus zwei Kolben 1, 1', zwei Zylindern 2, 2' und eine Verbindungselement 3 entlang einer Längsachse AA' in der XY-Ebene angeordnet. Die Kolben 1, 1' werden von einer Welle 4 angetrieben. Es handelt sich um eine Linear-Bauart.

In der Ausführungsform eines Kompressors gemäss Fig. 4 sind zwei solche Kompressoreinheiten 123, 123' entlang von zwei Längsachsen AA', BB' in der XY-Ebene senkrecht zueinander angeordnet. Das heisst, vier Kolben 1, 1', 1'', 1''' und vier Zylinder 2, 2', 2'', 2''' stehen in der XY-Ebene senkrecht zueinander. Die vier Zylinder 2, 2', 2'', 2''' sind äquidistant sowie senkrecht zur Achse ZZ' der Welle 4 angeordnet. Die Welle ragt in den durch ein Verbindugselement gebildeten Käfig 300 bzw. durch einen solchen Käfig 300. Es handelt sich um eine Stern-Bauart.

Diese Ausführungsformen sind beispielhaft, dem Fachmann steht es bei Kenntnis der vorliegenden Erfindung frei, andere hier nicht gezeigte Ausführungsformen zu realisieren. Beispielsweise ist es möglich, mehr als zwei Kompressoreinheiten zu verwenden bzw. Kompressoreinheiten in einer Ebene und jedoch nicht senkrecht zueinander anzuordnen.

## Patentansprüche

1. Kompressor mit wenigstens einer Kompressoreinheit (123, 123'), die zwei Kolben (1, 1', 1'', 1'''), zwei Zylinder (2, 2', 2'', 2''') und ein Verbindungselement(3) aufweist, wobei Längsachsen der Kolben (1, 1', 1'', 1''') und Zylinder (2, 2', 2'', 2''') miteinander fluchten und eine Längsachse (AA', BB') bilden, wobei das Verbindungselement (3) zwischen den Kolben (1, 1', 1'', 1''') auf der Längsachse (AA', BB') liegt und die Kolben (1, 1', 1'', 1''') miteinander verbindet und wobei eine Welle (4) zum Antreiben der Kolben (1, 1', 1'', 1''') vorgesehen ist,
**dadurch gekennzeichnet,**
**dass** die Kolben (1, 1', 1'', 1''') jeder Kompressoreinheit (123, 123') über einen Pleuel (5, 5'') mit der Welle (4) verbunden sind und
**dass** der Pleuel (5, 5'') in der Längsachse (AA', BB') liegt.

2. Kompressor gemäss Anspruch 1, **dadurch gekennzeichnet, dass** ein Pleuellager (51, 51'') zur Verbindung von Kolben (1, 1'') und Pleuel (5, 5'') in der Längsachse (AA', BB') liegt.

3. Kompressor gemäss Anspruch 1 oder 2, **dadurch gekennzeichnet, dass** ein Pleuellager (51, 51'') an einer Stirnseite (10, 10'') eines Kolbens (1, 1'') angebracht ist, welche Stirnseite (10, 10'') ausserhalb eines von einer Wand des Kolbens (1, 1'') begrenzten Raumes liegt.

4. Kompressor gemäss einem der Ansprüche 1 bis 3, **dadurch gekennzeichnet, dass** das Verbindungselement (3) als symmetrisch zur Längsachse (AA', BB') angeordneter Käfig (300) um den Pleuel (5, 5'') ausgebildet ist.

5. Kompressor gemäss Anspruch 4, **dadurch gekennzeichnet, dass** der das Verbindungselement (3) bildende Käfig (300) den Pleuel (5) durch Seitenstreben (30, 30') umgibt.

6. Kompressor gemäss Anspruch 4 oder 5, **dadurch gekennzeichnet, dass** der das Verbindungselement (3) bildende Käfig (300) die Welle (4) umgibt.

7. Kompressor gemäss Anspruch 6, **dadurch gekennzeichnet, dass** die Welle (4) senkrecht zur Längsachse (AA', BB') symmetrisch zu den Zylindern (2, 2', 2'', 2''') angeordnet ist.

8. Kompressor gemäss einem der Ansprüche 1 bis 7, **dadurch gekennzeichnet, dass** zwei Kompressoreinheiten (123, 123') in einer sternförmigen Anordnung von zwei Längsachsen (AA', BB') im radialen Abstand zueinander angeordnet und von einer Welle (4) gemeinsam angetrieben sind.

9. Kompressor gemäss einem der Ansprüche 1 bis 8, **dadurch gekennzeichnet, dass** das Verbindungselement (3) mit gabelartigen Endabschnitten (31, 31', 31'', 31''') an Kolben (1, 1', 1'', 1''') befestigt ist.

10. Kompressor gemäss Anspruch 9, **dadurch gekennzeichnet, dass** der das Verbindungselement (3) bildende Käfig (300) den Pleuel (5, 5'') mit den gabelartigen Endabschnitten (31, 31', 31'', 31''') im Bereich der Stirnseite (10, 10'') von Kolben (1, 1', 1'', 1''') umgibt.
